# EUROPÄISCHE PATENTSCHRIFT

(11) **EP 3 551 518 B1**
(45) Veröffentlichungstag und Bekanntmachung des Hinweises auf die Patenterteilung: **03.02.2021**
(21) Anmeldenummer: 17811922.8
(22) Anmeldetag: 05.12.2017
(51) Int. Cl.: B61B 12/06, B61B 11/00, B61B 12/00, B61B 7/02, B61B 12/02

(54) **VERFAHREN ZUM BETRIEB EINER SEILBAHNANLAGE UND SEILBAHNANLAGE ZUR DURCHFÜHRUNG DIESES BETRIEBSVERFAHRENS**
METHOD FOR OPERATING A CABLE CAR SYSTEM AND CABLE CAR SYSTEM FOR CARRYING OUT THIS OPERATING METHOD
PROCÉDÉ PERMETTANT DE FAIRE FONCTIONNER UNE INSTALLATION DE TÉLÉPHÉRIQUE ET INSTALLATION DE TÉLÉPHÉRIQUE SERVANT À LA MISE EN UVRE DE CE PROCÉDÉ DE FONCTIONNEMENT

(30) Priorität: 12.12.2016 AT 5602016
(43) Veröffentlichungstag der Anmeldung: 16.10.2019
(73) Patentinhaber: Ropetrans AG, 6343 Rotkreuz (CH)
(72) Erfinder: MATHIS, Michael, 6973 Hoechst (AT); LUGER, Peter, 6850 Dornbirn (AT); HOFER, Michael, 6934 Sulzberg (AT); BISSIG, Iwan, 6467 Schattdorf (CH)
(74) Vertreter: Beer & Partner Patentanwälte KG
(86) Internationale Anmeldenummer: PCT/EP2017/081568
(87) Internationale Veröffentlichungsnummer: WO 2018/108636

(56) Entgegenhaltungen:
- EP-A1- 2 977 286
- WO-A1-95/30216
- WO-A1-2015/077806
- WO-A1-2016/145463
- AT-B- 411 982

## Beschreibung

Die gegenständliche Erfindung betrifft ein Verfahren zum Betrieb einer Seilbahnanlage mit mindestens zwei Seilbahnstationen und mit mindestens einem zwischen den Seilbahnstationen verlaufenden, in sich geschlossenen Förderseil, an welches mindestens ein Seilbahnfahrzeug angekuppelt ist, oder mit mindestens einem Tragseil, auf welchem mittels mindestens eines Zugseiles mindestens ein Seilbahnfahrzeug verfahren wird, wobei das mindestens eine Seilbahnfahrzeug mittels des Förderseiles oder des Zugseiles zwischen den Seilbahnstationen verfahren wird, und mit mindestens einer Seilbahnstütze, über welche das Förderseil oder das Tragseil und das Zugseil geführt sind, wobei mittels mindestens einer Messeinrichtung die Fahrstellungen des mindestens einen Seilbahnfahrzeuges längs der Fahrstrecken ermittelt werden, und wobei die Fahrstellungen des mindestens einen Seilbahnfahrzeuges längs der Fahrstrecken an eine Steuereinheit übertragen und in dieser verarbeitet sowie gespeichert werden.

Die gegenständliche Erfindung betrifft weiters eine Seilbahnanlage zur Durchführung dieses Betriebsverfahrens.

Ein derartiges Verfahren zum Betrieb einer Seilbahnanlage und eine derartige Seilbahnanlage sind beispielsweise aus AT 411 982 B bekannt.

Es besteht bei Seilbahnanlagen das Erfordernis, im Verlauf der Bewegungsstrecke der Seilbahnfahrzeuge Wartungs- bzw. Reparaturarbeiten vorzunehmen, wobei diese oftmals auch während des Betriebes der Seilbahnanlagen erfolgen. So besteht insbesondere bei Seilbahnanlagen mit Tragseilen, auf welchen die Seilbahnfahrzeuge mittels Zugseilen verfahren werden, das Erfordernis, die auf den Tragstützen befindlichen Gleitlager für die Tragseile während des Betriebes mit Schmierstoffen zu versorgen. Bei derartigen Wartungs- bzw. Reparaturarbeiten ist das Betriebspersonal, durch welches diese Arbeiten vorgenommen werden und welches sich nahe den bzw. in den Fahrbereichen der Seilbahnfahrzeuge befindet, aufgrund der Seilbahnfahrzeuge großen Gefahren ausgesetzt.

Der gegenständlichen Erfindung liegt die Aufgabe zugrunde, ein Betriebsverfahren zu schaffen, durch welches diese Gefährdung maßgeblich vermindert wird. Dies wird erfindungsgemäß dadurch erzielt, dass mittels eines auf der mindestens einen Seilbahnstütze befindlichen Eingabegerätes in die Steuereinheit ein Signal eingegeben wird dahingehend, dass auf dieser Seilbahnstütze Wartungs- oder Montagearbeiten u.dgl. vorgenommen werden, wobei durch die Steuereinheit bei Annäherung eines Seilbahnfahrzeuges an die Seilbahnstütze der Antrieb für die Bewegung des mindestens einen Seilbahnfahrzeuges dahingehend geregelt wird, dass das Seilbahnfahrzeug im Bereich der Seilbahnstütze mit gegenüber der Betriebsgeschwindigkeit stark verminderter Geschwindigkeit bewegt wird oder angehalten wird.

Bei einer Seilbahnanlage zur Durchführung dieses Betriebsverfahrens mit mindestens zwei Seilbahnstationen und mit mindestens einem zwischen diesen verlaufenden, in sich geschlossenen Förderseil, an welches mindestens ein Seilbahnfahrzeug abkuppelt ist, oder mit mindestens einem Tragseil, auf welchem mittels mindestens eines Zugseiles mindestens ein Seilbahnfahrzeug verfahrbar ist, wobei das mindestens eine Seilbahnfahrzeug mittels des Förderseiles bzw. des Zugseiles zwischen den Seilbahnstationen verfahrbar ist, und mit mindestens einer Seilbahnstütze, über welche das Förderseil oder das Tragseil und das Zugseil geführt sind, wobei eine Messeinrichtung vorgesehen, mittels welcher die Fahrstellungen des mindestens einen Seilbahnfahrzeuges längs der Fahrstrecken ermittelbar sind, und wobei weiters eine Steuereinheit vorgesehen ist, an welche die Fahrstellungen des mindestens einen Seilbahnfahrzeuges längs der Fahrstrecken übertragbar und in dieser verarbeitbar sowie speicherbar sind, ist erfindungsgemäß auf der mindestens einen Seilbahnstütze ein Eingabegerät vorgesehen, durch welches in die Steuereinheit ein Signal eingebbar ist dahingehend, dass auf dieser Seilbahnstütze Wartungs- oder Montagearbeiten u.dgl. vorgenommen werden, wobei die Steuereinheit so konfiguriert ist, dass bei Annäherung eines Seilbahnfahrzeuges an die Seilbahnstütze der Antrieb für die Bewegung des mindestens einen Seilbahnfahrzeuges dahingehend regelbar ist, dass es im Bereich der Seilbahnstütze mit gegenüber der Betriebsgeschwindigkeit stark verminderter Geschwindigkeit bewegt wird oder angehalten wird.

Vorzugsweise ist das mindestens eine Seilbahnfahrzeug mit einem optischen und bzw. oder akustischen Signalgeber ausgebildet, welcher durch die Steuereinheit in Betrieb gesetzt wird, sobald sich das Seilbahnfahrzeug an die Seilbahnstütze annähert. Weiters ist die Einrichtung zur Ermittlung der Fahrstellungen des mindestens einen Seilbahnfahrzeuges durch mindestens eine in einer der Seilbahnstationen befindliche Messeinrichtung gebildet. Das erfindungsgemäße Betriebsverfahren bzw. eine Seilbahnanlage zur Durchführung dieses Verfahrens sind nachstehend anhand eines in der Zeichnung dargestellten Ausführungsbeispiels näher erläutert. Es zeigen:
- FIG.1: einen Abschnitt einer Seilbahnanlage mit einer Seilbahnstation, einer Seilbahnstütze und einem Seilbahnfahrzeug, welches mittels eines Zugseiles auf einem Tragseil verfahrbar ist,
- FIG.2: eine Umlenkscheibe für das Zugseil, in axonometrischer Darstellung, sowie ein Blockschaltbild mit einer Steuereinheit, und
- FIG.3: ein Seilbahnfahrzeug, welches in der Seilbahnanlage verfahrbar ist, in Seitenansicht.

In FIG.1 ist ein Abschnitt einer Seilbahnanlage 1 mit einer Seilbahnstation 11 und mit einer Seilbahnstütze 12 dargestellt. Zwischen der Seilbahnstation 11 und einer nicht dargestellten weiteren Seilbahnstation befindet sich ein Tragseil 13, welches in den Seilbahnstationen verankert ist und welches über die Seilbahnstütze 12 geführt ist. Auf dem Tragseil 13 sind mittels eines Zugseiles 14 Seilbahnfahrzeuge 15 verfahrbar. Das Zugseil 14, welches in sich geschlossen ist und welches in den Seilbahnstationen über Seilablenkscheiben und Seilumlenkscheiben geführt ist, wird mit einer Geschwindigkeit von z.B. 7 m/sec im Umlauf bewegt. In den Seilbahnstationen werden die Seilbahnfahrzeuge 15 vom Zugseil 14 abgekuppelt, durch die betreffende Seilbahnstation hindurch bewegt, wobei sie von den Passagieren bestiegen bzw. verlassen werden, und in der Folge wieder an das Zugseil 14 angekuppelt, worauf sie zur anderen Seilbahnstation verfahren werden.

Anstelle eines Tragseiles und eines Zugseiles kann ein Förderseil vorgesehen sein, an welches Seilbahnfahrzeuge 15 angekuppelt sind.

Um einen den technischen Erfordernissen entsprechenden Betrieb dieser Seilbahnanlage zu gewährleisten, werden einerseits zu jedem Zeitpunkt des Betriebes die Bewegungsgeschwindigkeiten des mindestens einen Zugseiles 14 bzw. des mindestens einen Förderseiles und damit die Fahrgeschwindigkeiten der Seilbahnfahrzeuge 15 und andererseits die Fahrstellungen der Seilbahnfahrzeuge 15 ermittelt und gespeichert.

Wie dies in FIG.2 dargestellt ist, ist das Zugseil 14 in der Seilbahnstation 11 um eine Seilumlenkscheibe 2 geführt. Da das Zugseil 14 in der anderen Seilbahnstation gleichfalls um eine Umlenkscheibe geführt ist, kann es im Umlauf bewegt werden. Dem Zugseil 14 ist mindestens eine Messeinrichtung 3 zugeordnet, durch welche die jeweiligen Geschwindigkeiten des Zugseiles 14 und dessen Bewegungslängen gemessen werden. Hierdurch können jederzeit die Fahrstellungen der an das Zugseil 14 angekuppelten Seilbahnfahrzeuge 15 und damit deren Abstände zur Seilbahnstation 11 oder zur Seilbahnstütze 12 ermittelt werden.

Zur Steuerung der Seilbahnanlage ist weiters eine Steuereinheit 4 vorgesehen, in welche die durch die Messeinrichtung 3 gewonnenen Daten der Bewegungsabläufe über Leitungen 31 eingegeben und in dieser verarbeitet sowie gespeichert werden. In denjenigen Bereichen der Seilbahnanlage, in welchen Wartungs- bzw. Montagearbeiten vorgenommen werden müssen, z.B. an der Seilbahnstütze 12, sind Eingabegeräte 5 vorgesehen, durch welche über eine Leitung 51 bzw. über Funk in das Steuergerät 4 derjenige Bereich eingebbar ist, in welchem Wartungs- bzw. Reparaturarbeiten vorgenommen werden. Weiters ist ein Sendegerät 6 vorgesehen, welches von der Steuereinheit 4 über eine Leitung 41 betrieben wird.

Wie dies weiters in FIG.3 dargestellt ist, befinden sich am Seilbahnfahrzeug 15 ein Empfangsgerät 6a und am Fahrwerk 15a des Seilbahnfahrzeuges 15 eine Warnleuchte 7 und bzw. oder ein akustisches Warngerät 7a, welche von der Steuereinheit 4 über das Sendegerät 6 und das Empfangsgerät 6a in Betrieb gesetzt werden.

Sobald an einer Seilbahnstütze 12 Wartungs- bzw. Reparaturarbeiten vorgenommen werden, wird durch das Eingabegerät 5 über die Leitung 51 an die Steuereinheit 4 ein Signal eingegeben, welches die betreffende Seilbahnstütze 12 kennzeichnet. Unter Verwendung derjenigen Messdaten, welche durch die Messgeräte 3 über die Leitungen 31 an die Steuereinheit 4 eingegeben werden, wird dann, wenn sich ein Seilbahnfahrzeug 15 an diese Seilbahnstütze 12 annähert, über das Sendegerät 6 und das Empfangsgerät 6a an das Seilbahnfahrzeug 15 ein Signal abgegeben, welches die Warnleuchte 7 und bzw. oder das akustische Warngerät 7a auslöst. Hierdurch wird das sich auf dieser Seilbahnstütze 12 befindliche Betriebspersonal darauf aufmerksam gemacht, dass sich ein Seilbahnfahrzeug 15 annähert. Zudem wird von der Steuereinheit 4 über eine Leitung 42 an den Antrieb für das Zugseil 14 ein Steuersignal abgegeben, durch welches die Bewegungsgeschwindigkeit des Zugseiles 14 stark verringert wird. Sobald das Seilbahnfahrzeug 15 an der Seilbahnstütze 12 vorbeibewegt worden ist, wird die Geschwindigkeit des Zugseiles 14 wieder auf die Betriebsgeschwindigkeit gebracht.

In analoger Weise kann bei einer Annäherung des Seilbahnfahrzeuges 15 an die Seilbahnstütze 12 durch die Steuereinheit 4 der Antrieb für das Zugseil 14 abgeschaltet werden. Sobald das Betriebspersonal gesichert ist, wird der Antrieb für das Zugseil 14 wieder eingeschaltet, wird das Seilbahnfahrzeug 15 an der Seilbahnstütze 12 vorbeibewegt und wird wieder die Betriebsgeschwindigkeit aufgenommen.

Durch dieses Betriebsverfahren bzw. durch diese Seilbahnanlage wird ein optimaler Schutz des Betriebspersonals bei der Durchführung von Wartungs- bzw. Reparaturarbeiten gewährleistet.

## Patentansprüche

1. Verfahren zum Betrieb einer Seilbahnanlage mit mindestens zwei Seilbahnstationen und mit mindestens einem zwischen den Seilbahnstationen verlaufenden, in sich geschlossenen Förderseil, an welches mindestens ein Seilbahnfahrzeug angekuppelt ist, oder mit mindestens einem Tragseil (13), auf welchem mittels mindestens eines Zugseiles (14) mindestens ein Seilbahnfahrzeug (15) verfahren wird, wobei das mindestens eine Seilbahnfahrzeug (15) mittels des Förderseiles oder des Zugseiles (14) zwischen den Seilbahnstationen verfahren wird, und mit mindestens einer Seilbahnstütze (12), über welche das Förderseil oder das Tragseil (13) und das Zugseil (14) geführt sind, wobei mittels mindestens einer Messeinrichtung (3) die Fahrstellungen des mindestens einen Seilbahnfahrzeuges (15) längs der Fahrstrecken ermittelt werden, und wobei die Fahrstellungen des mindestens einen Seilbahnfahrzeuges (15) längs der Fahrstrecken an eine Steuereinheit (4) übertragen und in dieser verarbeitet sowie gespeichert werden, **dadurch gekennzeichnet, dass** mittels eines auf der mindestens einen Seilbahnstütze (12) befindlichen Eingabegerätes (5) in die Steuereinheit (4) ein Signal eingegeben wird dahingehend, dass auf dieser Seilbahnstütze (12) Wartungs- oder Montagearbeiten u.dgl. vorgenommen werden, wobei durch die Steuereinheit (4) bei Annäherung eines Seilbahnfahrzeuges (15) an die Seilbahnstütze (12) der Antrieb für die Bewegung des mindestens einen Seilbahnfahrzeuges (15) dahingehend geregelt wird, dass das Seilbahnfahrzeug (15) im Bereich der Seilbahnstütze (12) mit gegenüber der Betriebsgeschwindigkeit stark verminderter Geschwindigkeit bewegt wird oder angehalten wird.

2. Seilbahnanlage mit mindestens zwei Seilbahnstationen und mit mindestens einem zwischen diesen verlaufenden, in sich geschlossenen Förderseil, an welches mindestens ein Seilbahnfahrzeug angekuppelt ist, oder mit mindestens einem Tragseil (13), auf welchem mittels mindestens eines Zugseiles (14) mindestens ein Seilbahnfahrzeug (15) verfahrbar ist, wobei das mindestens eine Seilbahnfahrzeug (15) mittels des Förderseiles oder des Zugseiles (14) zwischen den Seilbahnstationen verfahrbar ist, und mit mindestens einer Seilbahnstütze (12), über welche das Förderseil oder das Tragseil (13) und das Zugseil (14) geführt sind, wobei eine Messeinrichtung (3) vorgesehen ist, mittels welcher die Fahrstellungen des mindestens einen Seilbahnfahrzeuges (15) längs der Fahrstrecken ermittelbar sind, und wobei weiters eine Steuereinheit (4) vorgesehen ist, an welche die Fahrstellungen des mindestens einen Seilbahnfahrzeuges (15) längs der Fahrstrecken übertragbar und in dieser verarbeitbar sowie speicherbar sind, **dadurch gekennzeichnet, dass** auf der mindestens einen Seilbahnstütze (12) ein Eingabegerät (5) vorgesehen ist, durch welches in die Steuereinheit (4) ein Signal eingebbar ist dahingehend, dass auf dieser Seilbahnstütze (12) Wartungs- bzw. Montagearbeiten u.dgl. vorgenommen werden, wobei die Steuereinheit (4) so konfiguriert ist, dass bei Annäherung eines Seilbahnfahrzeuges (15) an die Seilbahnstütze (12) der Antrieb für die Bewegung des mindestens einen Seilbahnfahrzeuges (15) dahingehend regelbar ist, dass es im Bereich der Seilbahnstütze (12) mit gegenüber der Betriebsgeschwindigkeit stark verminderter Geschwindigkeit bewegt wird oder angehalten wird.

3. Seilbahnanlage nach Anspruch 2, **dadurch gekennzeichnet, dass** das mindestens eine Seilbahnfahrzeug (15) mit einem optischen und/oder akustischen Signalgeber (7, 7a) ausgebildet ist, welcher durch die Steuereinheit (4) in Betrieb gesetzt wird, sobald sich das Seilbahnfahrzeug (15) an die Seilbahnstütze (12) annähert.

4. Seilbahnanlage nach Anspruch 2 oder 3, **dadurch gekennzeichnet, dass** die Messeinrichtung zur Ermittlung der Fahrstellungen des mindestens einen Seilbahnfahrzeuges (15) durch mindestens eine in einer der Seilbahnstationen befindliche Messeinrichtung (3) gebildet ist.

## Claims

1. Method for operating a cable car system having at least two cable car stations and having at least one self-contained haul cable extending between the cable car stations, to which at least one cable car vehicle is coupled, or having at least one suspension cable (13), on which at least one cable car vehicle (15) is moved by means of at least one traction cable (14), wherein the at least one cable car vehicle (15) is moved between the cable car stations by means of the haul cable or the traction cable (14), and having at least one cable car support (12) over which the haul cable or the suspension cable (13) and the traction cable (14) are guided, wherein the travelling positions of the at least one cable car vehicle (15) along the travelling routes are determined by means of at least one measuring device (3), and wherein the travelling positions of the at least one cable car vehicle (15) along the travelling routes are transmitted to a control unit (4) and are processed and stored therein, **characterized in that** a signal is input into the control unit (4) by means of an input device (5) located on the at least one cable car support (12) such that maintenance or assembly work and the like are carried out on this cable car support (12), wherein, when a cable car vehicle (15) approaches the cable car support (12), the drive for moving the at least one cable car vehicle (15) is regulated by the control unit (4) in such a way that in the region of the cable car support (12) the cable car vehicle (15) is moved at a speed which is greatly reduced in relation to the operating speed or stopped.

2. Cable car system having at least two cable car stations and having at least one self-contained haul cable extending between the cable car stations, to which at least one cable car vehicle is coupled, or having at least one suspension cable (13), on which at least one cable car vehicle (15) is moved by means of at least one traction cable (14), wherein the at least one cable car vehicle (15) is movable between the cable car stations by means of the haul cable or the traction cable (14), and having at least one cable car support (12) over which the haul cable or the suspension cable (13) and the traction cable (14) are guided, wherein a measuring device (3) is provided, by means of which the travelling positions of the at least one cable car vehicle (15) along the travelling routes can be determined, and wherein a control unit (4) is further provided, to which the travelling positions of the at least one cable car vehicle (15) along the travelling routes can be transmitted and can be processed and stored therein, **characterized in that** an input device (5) is provided on the at least one cable car support (12), by means of which input device (5) a signal can be input into the control unit (4) such that maintenance or assembly work and the like are carried out on this cable car support (12), wherein the control unit (4) is configured in such a way that when a cable car vehicle (15) approaches the cable car support (12), the drive for the movement of the at least one cable car vehicle (15) can be regulated in such a way that in the region of the cable car support (12) the cable car vehicle (15) is moved at a speed which is greatly reduced in comparison with the operating speed or stopped.

3. Cable car system according to claim 2, **characterized in that** the at least one cable car vehicle (15) is designed with an optical and/or acoustic signal transmitter (7, 7a) which is put into operation by the control unit (4) as soon as the cable car vehicle (15) approaches the cable car support (12).

4. Cable car system according to claim 2 or 3, **characterized in that** the measuring device for determining the travel positions of the at least one cable car vehicle (15) is formed by at least one measuring device (3) located in one of the cable car stations.

## Revendications

1. Procédé pour l'exploitation d'une installation de téléphérique avec au moins deux stations de téléphérique et avec au moins un câble de transport en circulation fermée qui circule entre les stations de téléphérique, auquel au moins un véhicule de téléphérique est couplé, ou avec au moins un câble porteur (13) sur lequel au moins un véhicule de téléphérique (15) est déplacé au moyen d'au moins un câble tracteur (14), l'au moins un véhicule de téléphérique (15) pouvant être déplacé au moyen du câble de transport ou du câble tracteur (14) entre les stations de téléphérique, et avec au moins un pilier de téléphérique (12) par-dessus lequel le câble de transport ou le câble porteur (13) et le câble tracteur (14) sont passés, dans laquelle les positions de déplacement de l'au moins un véhicule de téléphérique (15) le long des trajets de déplacement sont déterminées au moyen d'au moins une installation de mesure (3) et dans laquelle les positions de déplacement de l'au moins un véhicule de téléphérique (15) le long des trajets de déplacement sont transmises à une unité de commande (4) et traitées et enregistrées dans celle-ci, **caractérisée en ce qu'**un signal est saisi dans l'unité de commande (4) au moyen d'un appareil de saisie (5) placé sur un pilier de téléphérique (12) de ce genre que des travaux d'entretien ou de montage et similaires soient exécutés sur ce pilier de téléphérique (12), l'unité de commande (4) régulant l'entraînement pour le déplacement de l'au moins un véhicule de téléphérique (15) quand un véhicule de téléphérique (15) s'approche du pilier de téléphérique (12) de telle manière que dans la zone du pilier de téléphérique (12) le véhicule de téléphérique (15) soit déplacé à une vitesse fortement réduite par rapport à la vitesse d'exploitation ou soit immobilisé.

2. Installation de téléphérique avec au moins deux stations de téléphérique et avec au moins un câble de transport en circulation fermée circulant entre les stations de téléphérique, auquel au moins un véhicule de téléphérique est accouplé, ou avec au moins un câble porteur (13) sur lequel au moins un véhicule de téléphérique (15) est déplacé au moyen d'au moins un câble tracteur (14), l'au moins un véhicule de téléphérique (15) pouvant être déplacé au moyen du câble de transport ou du câble tracteur (14) entre les stations de téléphérique, et avec au moins un pilier de téléphérique (12) par-dessus lequel le câble de transport ou le câble porteur (13) et le câble tracteur (14) sont passés, dans laquelle est prévue une installation de mesure (3) au moyen de laquelle les positions de déplacement de l'au moins un véhicule de téléphérique (15) le long des trajets de déplacement peuvent être déterminées et dans laquelle est prévue en outre une unité de commande (4) à laquelle les positions de déplacement de l'au moins un véhicule de téléphérique (15) le long des trajets de déplacement peuvent être transmises et qui peut traiter et enregistrer celles-ci, **caractérisée en ce qu'**est prévu sur l'au moins un pilier de téléphérique (12) un appareil de saisie (5) par lequel un signal peut être saisi dans l'unité de commande (4) de ce genre que des travaux d'entretien ou de montage et similaires soient exécutés sur ce pilier de téléphérique (12), l'unité de commande (4) étant configurée pour que l'entraînement pour le déplacement de l'au moins un véhicule de téléphérique (15) puisse être régulé quand un véhicule de téléphérique (15) s'approche du pilier de téléphérique (12) de telle manière que dans la zone du pilier de téléphérique (12) le véhicule de téléphérique (15) soit déplacé à une vitesse fortement réduite par rapport à la vitesse d'exploitation ou soit immobilisé.

3. Installation de téléphérique selon la revendication 2, **caractérisée en ce que** l'au moins un véhicule de téléphérique (15) est muni d'un générateur de signaux visuels et/ou sonores (7, 7a) qui est mis en service par l'unité de commande (4) dès que le véhicule de téléphérique (15) s'approche du pilier de téléphérique (12).

4. Installation de téléphérique selon la revendication 2 ou 3, **caractérisée en ce que** l'installation de mesure pour la détermination des positions de déplacement de l'au moins un véhicule de téléphérique (15) est formée par au moins une installation de mesure (3) qui se trouve dans l'une des stations de téléphérique.
